# EUROPÄISCHE PATENTSCHRIFT

(11) **EP 3 218 889 B1**
(45) Veröffentlichungstag und Bekanntmachung des Hinweises auf die Patenterteilung: **09.12.2020**
(21) Anmeldenummer: 15790464.0
(22) Anmeldetag: 30.10.2015
(51) Int. Cl.: G08G 1/16, G08G 1/056

(54) **KRAFTFAHRZEUG MIT GEISTERFAHRERERKENNUNG**
MOTOR VEHICLE HAVING MEANS FOR DETECTING A WRONG-WAY DRIVER
VÉHICULE AUTOMOBILE AVEC DÉTECTION D'AUTOMOBILISTE CIRCULANT À CONTRESENS

(30) Priorität: 11.11.2014 DE 102014016625
(43) Veröffentlichungstag der Anmeldung: 20.09.2017
(73) Patentinhaber: Audi AG, 85045 Ingolstadt (DE)
(72) Erfinder: ENGELHARD, Stefanie, 85304 Ilmmünster (DE); ENGELHARD, Lars, 85304 Ilmmünster (DE)
(86) Internationale Anmeldenummer: PCT/EP2015/002177
(87) Internationale Veröffentlichungsnummer: WO 2016/074771

(56) Entgegenhaltungen:
- DE-A1- 19 934 774
- DE-A1-102008 036 131
- DE-A1-102009 034 214
- DE-A1-102013 009 543
- FR-A1- 2 972 283

## Beschreibung

Die Erfindung betrifft ein Kraftfahrzeug, welches selbständig erkennt, ob in seiner Umgebung zumindest ein Fremdfahrzeug als Geisterfahrer entgegen einer vorgeschriebenen Fahrtrichtung fährt. Das Kraftfahrzeug weist hierzu eine Kommunikationseinheit zum Empfangen von Positionsangaben des zumindest einen Fremdfahrzeugs sowie eine Analyseeinrichtung mit einer digitalen Straßenkarte auf. Zu der Erfindung gehört auch ein Verfahren zum Betreiben des Kraftfahrzeugs.

Derzeit werden Geisterfahrerwarnungen über TMC (Traffic Message Channel) verbreitet. Die Verbreitung der Warnung mittels TMC ist nicht zeitnah und sehr ungenau, da lediglich auf einen Geisterfahrer in einem größeren Straßenabschnitt, beispielsweise zwischen zwei Autobahnabfahrten, gewarnt werden kann.

Bekannt ist auch, eine Geisterfahrererkennung mittels Infrastrukturelementen am Straßenrand einen Geisterfahrer zu erkennen. Diese wirken aber nur lokal, das heißt für denjenigen Straßenabschnitt, an welchem sie installiert sind. Die Verwendung von Infrastrukturelementen macht daher die Geisterfahrererkennung sehr teuer. Ein Infrastrukturelement zur Geisterfahrererkennung ist beispielsweise aus der DE 10 2012 208 646 A1 bekannt. Ein am Straßenrand installiertes Infrastrukturelement erfasst von einer Vielzahl von Verkehrsteilnehmern deren Fahrtrichtungen und über eine Drahtloskommunikation und legt hieraus für die Straßen in der Umgebung jeweils eine gültige Fahrtrichtung fest. Hierdurch entsteht eine selbstlernende Karte auf der Grundlagen von Bewegungsprofilen der Kraftfahrzeuge. Weicht dann ein Fahrzeug davon ab, kann ein Falschfahrer erkannt werden. Das System ist in nachteilhafterweise statisch und infrastrukturseitig, das heißt die Infrastruktur erkennt den Falschfahrer. Damit kann sie nur in einem begrenzten Umgebungsbereich genutzt werden.

Aus der US 2012/0136538 A1 ist eine Erkennung eines Geisterfahrers mit Kamera oder Radar bekannt. Das System kann in einem Kraftfahrzeug installiert sein. Nachteilig hierbei ist, dass es auf einen Sichtkontakt mit dem Geisterfahrer angewiesen ist, weshalb dieses System den Fahrer erst bei Kollisionskurs warnen kann.

Aus der DE 10 2008 036 131 A1 ist ein Verfahren bekannt, um auf der Grundlage einer Fahrzeug-zu-Fahrzeug-Kommunikation fahrdynamische Daten von Fremdfahrzeugen zu ermitteln und diese durch Kombinieren einer digitalen Straßenkarte dazu zu nutzen, eine aktuelle Verkehrssituation in der Umgebung eines Kraftfahrzeugs zu ermitteln.

Der Erfindung liegt die Aufgabe zu Grunde, für ein Kraftfahrzeug eine Geisterfahrererkennung bereitzustellen, die nicht nur auf eine feste, begrenzt Umgebung beschränkt ist.

Die Aufgabe wir durch die Gegenstände der unabhängigen Patentansprüche gelöst. Vorteilhafte Weiterbildungen der Erfindung ergeben sich durch die Merkmale der abhängigen Patentansprüche.

Wie bereits beschrieben, weist das erfindungsgemäße Kraftfahrzeug eine Kommunikationseinheit auf, die dazu ausgelegt ist, von zumindest einem in der Umgebung des Kraftfahrzeugs befindlichen Fremdfahrzeug jeweils Statusdaten zu empfangen, welche eine Positionsangabe des Fremdfahrzeugs enthalten. Die Statusdaten können beispielsweise als einzelne Statusdatenpakete bereitgestellt sein, die jeweils durch eine Fahrzeug-ID (ID- Identifikation) des Fremdfahrzeugs gekennzeichnet sind und zumindest die Positionsangabe enthalten, die zu einem bestimmten Messzeitpunkt von dem Fremdfahrzeug ermittelt worden ist. Jedem Statusdatenpaket kann ein Messzeitpunkt zugeordnet sein, zu welchem der aktuelle Status des Fremdfahrzeugs ermittelt worden ist, also zumindest seine Position. Beispielsweise kann das Fremdfahrzeug Positionsdaten eines GNSS (global navigation satellite system) enthalten. Ein Beispiel für ein GNSS ist das GPS (global positioning system). Unter Status ist hierbei aber je nach Ausführungsform der Erfindung auch zu verstehen, wie im Folgenden noch erläutert wird.

Die Statusdaten werden bei dem erfindungsgemäßen Kraftfahrzeug von der Kommunikationseinheit an eine Analyseeinheit übertragen. Die Analyseeinheit umfasst eine digitale Straßenkarte mit Fahrtrichtungsangaben zu Fahrtrichtungen, die für Straßen in der Umgebung vorgeschrieben sind. Durch die digitale Straßenkarte sind also in der Analyseeinrichtung für die in der Umgebung des Kraftfahrzeugs befindlichen Straßen die vorgeschriebenen Fahrtrichtungen bekannt.

Um nun eine Geisterfahrererkennung zu realisieren, ist bei dem erfindungsgemäßen Kraftfahrzeug die Analyseeinrichtung dazu ausgelegt, für jedes Fremdfahrzeug jeweils auf der Grundlage seiner Positionsangabe dessen Straßenposition in der digitalen Straßenkarte einzutragen. Hierdurch ermittelt also die Analyseeinrichtung, wo sich jedes Fremdfahrzeug auf den Straßen in der Umgebung befindet. Auf der Grundlage der für die Straßenposition vorgeschriebenen Fahrtrichtungsangabe, die in der digitalen Straßenkarte gespeichert ist, und auf der Grundlage der Statusdaten des Fremdfahrzeugs, überprüft die Analyseeinrichtung, ob das Fremdfahrzeug als Geisterfahrer entgegen der vorgeschriebenen Fahrtrichtung fährt. Falls das Fremdfahrzeug als Geisterfahrer erkannt wird, erzeugt die Analyseeinrichtung ein Signal.

Durch die Erfindung ergibt sich der Vorteil, dass das Kraftfahrzeug die Geisterfahrererkennung mit sich führen kann und für die jeweilige Umgebung, in der sich das Kraftfahrzeug befindet, mittels der digitalen Straßenkarte und der Kommunikationseinheit erkennen kann, ob sich in dieser Umgebung ein Geisterfahrer befindet. Damit führt das Kraftfahrzeug die Geisterfahrererkennung mit sich. Mit anderen Worten wird die Geisterfahrererkennung immer dort bereitgestellt, wo sie von dem Kraftfahrzeug benötigt wird.

Das erfindungsgemäße Verfahren ergibt sich beim Betrieb des erfindungsgemäßen Kraftfahrzeugs. Die Kommunikationseinheit der Kraftfahrzeugs empfängt von zumindest einem in der Umgebung des Kraftfahrzeugs befindlichen Fremdfahrzeug jeweils Statusdaten, welche ein Positionsangabe des Fremdfahrzeugs enthalten. Die Analyseeinrichtung des Kraftfahrzeugs stellt die digitale Straßenkarte mit Fahrtrichtungsangabe zu Fahrtrichtungen, die für Straßen in der Umgebung vorgeschrieben sind, bereit. Des Weitern trägt die Analyseeinrichtung für jedes Fremdfahrzeug jeweils auf der Grundlage der Positionsangabe des Fremdfahrzeugs dessen Straßenposition in der digitalen Straßenkarte ein. Auf der Grundlage der für die Straßenposition vorgeschriebenen Fahrtrichtungsangabe und auf der Grundlage der Statusdaten des Fremdfahrzeugs überprüft die Analyseeinrichtung, ob das Fremdfahrzeug als Geisterfahrer entgegen der vorgeschriebenen Fahrtrichtung fährt.

Es wird ein Signal von der Analyseeinrichtung erzeugt, falls das Fremdfahrzeug als Geisterfahrer erkannt wird.

Eine Kommunikationseinheit der genannten Art kann beispielsweise auf der Grundlage der Fahrzeug-zu-Fahrzeug-Kommunikation oder Car-to-Car-Kommunikation realisiert werden, wie sie beispielsweise durch den Standard IEEE 802.11p, auch genannt pWLAN (WLAN - wireless local area network), vorgegeben ist. Weitere Informationen zu diesem Kommunikationsstandard sind auch auf der Internetseite http://www.car-to-car.org/ erhältlich. Zusätzlich oder alternativ zur direkten Car-to-Car-Kommunikation können die Statusdaten von dem zumindest einem Fremdfahrzeug hin zu dem Kraftfahrzeug auch über eine zellulare Kommunikation übertragen werden, die beispielsweise mittels einer Mobilfunkverbindung direkt zwischen den Fahrzeugen oder indirekt über einen zentralen Server geführt werden kann.

Das Signal kann eine Warnung z.B. für den Fahrer oder einen anderen Verkehrsteilnehmer sein. Zusätzlich oder alternativ dazu kann das Signal ein Steuersignal für eine Fahrerassistenzeinrichtung sein. Das Signal kann beispielsweise an eine Fahrzeugkomponente des Kraftfahrzeugs übertragen werden. Bei der Fahrzeugkomponente kann es sich beispielsweise um eine Ausgabeeinrichtung für den Fahrer handeln, welche z.B. den Fahrer vor dem Geisterfahrer warnt. Die Fahrzeugkomponente kann auch eine Sendeeinrichtung sein, um den erkannten Geisterfahrer beispielsweise einer Verkehrsleitzentrale zu melden. Das Signal kann auch über die Kommunikationseinrichtung beispielsweise als Datensatz in einer Fahrzeug-zu-Fahrzeug-Kommunikation an andere Verkehrsteilnehmer und/oder den Geisterfahrer übermittelt werden. Die Fahrzeugkomponente kann auch eine Fahrerassistenzeinrichtung sein, die dazu ausgelegt ist, einen automatischen Fahreingriff des Fahrzeugs durchzuführen. Es kann durch die Fahrzeugkomponente in Abhängigkeit von dem Signal z.B. eine Bremsung oder ein Ausweichmanöver eingeleitet werden. Insbesondere bei selbstfahrenden Fahrzeugen ist die vorteilhaft.

In einer Ausführungsform des erfindungsgemäßen Kraftfahrzeugs ist die Analyseeinrichtung dazu ausgelegt, auf der Grundlage mehrerer Positionsangaben jedes Fremdfahrzeugs zu ermitteln, ob sich das Fremdfahrzeug auf der falschen Fahrbahn einer mehrspurigen Straße befindet und/oder in die falsche Fahrtrichtung einer Einbahnstraße fährt und/oder die falsche Auffahrt einer Autobahn und/oder Kraftstraße entlang fährt und/oder dort wendet und/oder dort rückwärts fährt und/oder dort entgegen einer vorgeschriebenen Fahrtrichtung fährt. Bei den mehreren Positionsangaben des Fremdfahrzeugs handelt es sich um Positionsangaben, die zeitlich nacheinander ermittelt worden sind. Dazu kann das Kraftfahrzeug beispielsweise nacheinander jeweils ein Statusdatenpaket mit jeweils eine Positionsangabe empfangen und dann die Straßenpositionen nacheinander in der digitalen Straßenkarte eintragen, um hieraus die Fahrtrichtung zu ermitteln.

In einer Ausführungsform der Erfindung ist die Kommunikationseinheit dazu ausgelegt, von dem zumindest einem Fremdfahrzeug Statusdaten mit einer Fahrtrichtungsangabe zu empfangen. Die Fahrtrichtungsangabe kann beispielsweise eine Himmelsrichtung angeben, in welche das Fremdfahrzeug fährt. Beispielsweise kann als Fahrtrichtungsangabe angegeben werden, dass das Fremdfahrzeug nach Norden, Nord-Osten, Osten oder entsprechende andere Himmelsrichtungen fährt. Es kann auch vorgesehen sein, dass die Fahrtrichtungsangabe indirekt aus einer Fahrgeschwindigkeitsangabe ermittelt wird, dass also das Fremdfahrzeug einen Fahrtrichtungsvektor angibt, aus welchem die Analyseeinrichtung die Fahrtrichtungsangabe ermittelt. Das Empfangen einer Fahrtrichtungsangabe weist den Vorteil auf, dass mit einer einzelnen Positionsangabe und dazugehörigen Fahrtrichtungsangabe bereits erkannt werden kann, ob ein Geisterfahrer in der Umgebung ist. Dies geht schneller als mit der Verwendung mehrerer Positionsangaben.

In einer Ausführungsform der Erfindung ist die Kommunikationseinheit dazu ausgelegt, von zumindest einem Fremdfahrzeug Statusdaten mit einem Trace zu empfangen. Unter einem Trace ist hier zu verstehen, dass eine Reihe aus mehreren, zeitlich nacheinander ermittelten Positionsangaben zu einem einzelnen Statusdatenpaket zusammengefasst sind, welches das Fremdfahrzeug an das Kraftfahrzeug übermittelt. Beispielsweise kann durch den Trace eine Reihe von Positionsangaben gebildet sein, welche Positionen des Fremdfahrzeugs in den Vergangenen 10 bis 50 Sekunden oder entlang einer Strecke von beispielsweise bis zu 700 Metern beschreiben. Ein Trace ist also ein aus Einzelpositionen ermitteltes Bewegungsprofil, welches von dem Fremdfahrzeug ermittelt wurde und aus welchem sich die Fahrtrichtung ermitteln lässt. Die Analyseeinrichtung ist in dieser Ausführungsform dazu ausgelegt, auf der Grundlage des Traces in der digitalen Karte eine Fahrtrichtung zu ermitteln. Die Verwendung eines Traces weist den Vorteil auf, dass zum einen Streuungen in den Positionsangaben auf Grund von Ungenauigkeiten des vom Fremdfahrzeug benutzen GNSS erkennbar sind und zum anderen, dass die Analyseeinrichtung selbst keine Kombination mehrerer Positionsangaben zu einem Bewegungsprofil durchführen muss, da sämtliche Positionsangaben des Traces bereits mit dem passenden Fahrzeug-ID kombiniert sind.

In einer Ausführungsform der Erfindung ist die Kommunikationseinheit dazu ausgelegt, von dem zumindest einen Fremdfahrzeug jeweils mehrmals nacheinander eine Positionsangabe zu empfangen. Die Analyseeinrichtung ist hierbei dazu ausgelegt, auf der Grundlage dieser Positionsangaben in der digitalen Karte eine Fahrtrichtung zu ermitteln. Mit anderen Worten kombiniert die Analyseeinrichtung die nacheinander empfangenen Positionsangaben selbst zu einem Trace oder Bewegungsprofil der Fremdfahrzeugs. Hierdurch ergibt sich der Vorteil, das auch Fahrtrichtungen von Fremdfahrzeugen ermittelt werden können, die selbst nicht in der Lage sind, einen Trace oder eine Fahrtrichtung zu bestimmen und mitzuteilen.

Wie bereits ausgeführt, kann es bei der Ermittlung der Positionsangabe in einem Fremdfahrzeug zu Ungenauigkeiten auf Grund von Streuungen bei der Positionsermittlung kommen. Eine Weiterbildung des erfindungsgemäßen Kraftfahrzeugs sieht vor, dass die Analyseeinrichtung dazu ausgelegt ist, für das Fremdfahrzeug jeweils auf der Grundlage mehrerer Positionsangaben des Fremdfahrzeugs einen Zuverlässigkeitswert, dass die aktuell ermittelte Straßenposition des Fremdfahrzeugs stimmt, zu ermitteln. Beispielsweise kann eine Streuung oder Varianz der Positionsangabe quer oder senkrecht zur Fahrtrichtung ermittelt werden. Eine andere Möglichkeit besteht darin, dass auf der Grundlage der Positionsangaben die durchschnittliche Fahrgeschwindigkeit zu ermitteln und auf Grundlage der Abstände der ermittelten Straßenposition eine Gleichmäßigkeit der Fahrgeschwindigkeit zu ermitteln. Ist die Varianz der Fahrgeschwindigkeit oder der Straßenposition quer zur Fahrtrichtung besonders groß, so kann davon ausgegangen werden, dass das Fremdfahrzeug ein sehr ungenaues, das heißt ein mit einer Streuung behaftetes Lokalisationssystem aufweist. Entsprechend groß ist die Wahrscheinlichkeit, das es sich bei einer Geisterfahrererkennung um einen Fehlalarm handelt, der lediglich durch die Streuung der Positionsangaben verursacht wird. Entsprechend ist die Analyseeinrichtung dazu ausgelegt, das Signal nur auszugeben, falls der Zuverlässigkeitswert größer als ein vorbestimmter Schwellenwert ist. Mit anderen Worten wird ein Streuungswert ermittelt, der angibt, wie ermittelte Straßenpositionen des Fremdfahrzeugs gestreut sind, und das Signal nur ausgegeben, falls der Streuungswert kleiner als ein vorbestimmter Schwellenwert ist. Hierdurch kann das Auslösen eines Signals wegen Streuungen in den Positionsangaben vermieden werden.

Gemäß der Erfindung ist die Analyseeinrichtung dazu ausgelegt, für jedes Fremdfahrzeug jeweils auf der Grundlage mehrerer Positionsangaben des Fremdfahrzeugs ein Bewegungsmuster zu ermitteln, also beispielsweise auf Grundlage eines Traces oder eines von der Analyseeinrichtung selbst ermittelten Bewegungsprofils. Ein Bewegungsmuster ist also ein Verlauf der Bewegung über der Zeit. Dann wird auf der Grundlage des Bewegungsmusters eine Manövererkennung-durchgeführt. Eine Manövererkennung ist eine Musterkennung, die das Bewegungsmuster mit zumindest einem vorbestimmten Bewegungsmuster vergleicht. Beispielsweise kann hierzu ein HMM (Hidden Markov Modell) genutzt werden, um Varianzen zu berücksichtigen. Die Analyseeinrichtung ist dabei dazu ausgelegt, das Signal zu unterdrücken, falls ein vorbestimmtes Manöver erkannt wurde. Insbesondere umfasst das zumindest eine vorbestimmte Bewegungsmuster ein Einparkmanöver und/oder ein Rangiermanöver. Bei solchen Manövern kann es vorkommen, dass ein Fremdfahrzeug rückwärts fährt oder für eine kurze, unkritische Zeitdauer entgegen einer vorschriftsmäßigen Fahrtrichtung. Hier ist es dann nicht nötig, dieses Fremdfahrzeug als Geisterfahrer zu klassifizieren. Somit wird durch die Manövererkennung das Auslösen eines Fehlalarms vermieden. Die Manövererkennung führt also zu einer Plausibilisierung eines vermeintlich erkannten Geisterfahrers.

Falls ein Geisterfahrer erkannt wird, ist es immer noch fraglich, ob der Fahrer des Kraftfahrzeugs überhaupt gewarnt werden muss. In einer Ausführungsform der Erfindung ist die Analyseeinrichtung deshalb dazu ausgelegt, für das zumindest eine Fremdfahrzeug zu überprüfen, ob eine Fahrtroute des Fremdfahrzeugs die Eigenfahrtroute des Kraftfahrzeugs kreuzt. Bei der Fahrtroute des Fremdfahrzeugs handelt es sich um eine extrapolierte Fahrtroute, das heißt eine voraussichtliche Fahrtroute, die beispielsweise durch Extrapolieren der Fahrtrichtung des Fremdfahrzeugs ermittelt werden kann. Durch die Analyseeinrichtung wird das Signal nur an einen Fahrer des Kraftfahrzeugs ausgegeben, falls sich die Fahrtrouten kreuzen. Nur dann ist es für den Fahrer relevant, von dem Geisterfahrer zu wissen.

Die Geisterfahrererkennung kann aber vorteilsbringend auch für andere Verkehrsteilnehmer genutzt werden. In einer Ausführungsform der Erfindung ist die Analyseeinrichtung dazu ausgelegt, das Signal über die Kommunikationseinheit an zumindest einen anderen Verkehrsteilnehmer auszusenden. Mit anderen Worten wird durch beispielsweise eine Car-to-Car-Kommunikation der erkannte Geisterfahrer, beispielsweise seine Straßenposition und seine Fahrtrichtung anderen Verkehrsteilnehmern, also beispielsweise anderen Kraftfahrzeugen, mitgeteilt. Ein noch größerer Personenkreis kann gewarnt werden, wenn, wie eine Ausführungsform der Erfindung vorsieht, der Geisterfahrer an eine zentrale Verkehrsüberwachung und/oder eine Verkehrsleitzentrale und/oder Einsatzkräfte und/oder einen Server des Internets gemeldet wird.

Das erfindungsgemäße Kraftfahrzeug ist bevorzugt als Kraftwagen, insbesondere als Personenkraftwagen ausgestaltet.

Die oben beschriebenen Weiterbildungen des erfindungsgemäßen Kraftfahrzeugs entsprechen Weiterbildungen des erfindungsgemäßen Verfahrens, die ebenfalls Bestandteil der Erfindung sind.

Im Folgenden ist ein Ausführungsbeispiel der Erfindung beschrieben. Hierzu zeigt die einzige Figur (Fig.) eine schematische Darstellung einer Ausführungsform des erfindungsgemäßen Kraftfahrzeugs in einer Fahrsituation, in welcher sich ein Geisterfahrer in der Umgebung befindet.

Bei dem im Folgenden erläuterten Ausführungsbeispiel handelt es sich um eine bevorzugte Ausführungsform der Erfindung. Bei dem Ausführungsbeispiel stellen aber die beschriebenen Komponenten der Ausführungsform jeweils einzelne, unabhängig voneinander zu betrachtende Merkmale der Erfindung dar, welche die Erfindung jeweils auch unabhängig voneinander weiterbilden und damit auch einzeln oder in einer anderen als der gezeigten Kombination als Bestandteil der Erfindung anzusehen sind. Des Weiteren ist die beschriebene Ausführungsform auch durch weitere der bereits beschriebenen Merkmale der Erfindung ergänzbar.

Die Figur zeigt aus einer Vogelperspektive ein Kraftfahrzeug 10, bei dem es sich um einen Ausführungsform des erfindungsgemäßen Kraftfahrzeugs handeln kann. Das Kraftfahrzeug 10 kann beispielsweise ein Kraftwagen, insbesondere ein Personenkraftwagen, sein. Das Kraftfahrzeug 10 kann sich in dem Ausführungsbeispiel in einer Umgebung 12 befinden, in welcher das Kraftfahrzeug auf einer Straße 14 fährt. Das Kraftfahrzeug 10 kann auf einer Fahrspur 16. Eine Gegenfahrspur 18 kann auf der Straße 14 für einen Gegenverkehr bestimmt sein. Das Kraftfahrzeug 10 kann mit einer Eigengeschwindigkeit E vorwärts fahren. In der Figur ist die Fahrtrichtung durch einen Fahrtrichtungspfeil der Eigengeschwindigkeit E veranschaulicht.

Eine Eigenfahrtroute 20 des Kraftfahrzeug 10, die sich aus der Eigengeschwindigkeit E ergibt, kann das Kraftfahrzeug 10 an einer Einbahnstraße 22 vorbeiführen. Ein Einbahnstraßenschild 24 veranschaulicht in der Figur die vorgeschriebene Fahrtrichtung der Einbahnstraße 22. In der Einbahnstraße 22 kann in dem Beispiel ein Fremdfahrzeug 26 mit einer Fahrgeschwindigkeit V fahren. In der Figur ist die Fahrtrichtung durch einen Fahrtrichtungspfeil für die Fahrgeschwindigkeit V veranschaulicht. Wie der Fahrtrichtungspfeil für die Fahrgeschwindigkeit V zeigt, fährt das Fremdfahrzeug 26 entgegen der vorgeschriebenen Fahrtrichtung der Einbahnstraße 22. Das Fremdfahrzeug 26 stellt somit einen Geisterfahrer dar.

Bei dem Kraftfahrzeug 10 ist sichergestellt, dass der (nicht dargestellte) Fahrer des Kraftfahrzeugs 10 vor dem Geisterfahrer 26 gewarnt wird.

Das Fremdfahrzeug 26 weist eine Lokalisationseinrichtung 28 und eine Kommunikationseinrichtung 30 auf. Die Lokalisationseinrichtung 28 kann beispielsweise ein GPS-Empfängermodul sein. Durch die Lokalisationseinrichtung 28 ermittelt das Fremdfahrzeug 26 nacheinander zu unterschiedlichen Zeitpunkten eine Eigenposition P1, P2, P3 des Fremdfahrzeugs 26. Die jeweilige aktuelle Positionsangabe P1, P2, P3 wird als ein Statusdatenpaket S an die Kommunikationseinrichtung 30 übertragen. Die Kommunikationseinrichtung 30 kann dazu ausgelegt sein, das jeweilige Statusdatenpaket S auszusenden. Beispielsweise kann vorgesehen sein, dass das Kraftfahrzeug 10 eine Kommunikationseinrichtung 32 aufweist, welche mit der Kommunikationseinrichtung 30 des Fremdfahrzeugs 26 eine Kommunikationsverbindung 34 aufbauen kann. Eine drahtlose Kommunikationsverbindung 34 kann beispielsweise auf der Grundlage des Standards für die Car-to-Car-Kommunikation gebildet sein. Die Kommunikationsverbindung 34 kann auch indirekt über einen (nicht dargestellten) Kommunikationsserver erfolgen.

Das Fremdfahrzeug 26 kann die Positionsangabe P1, P2, P3 als mehrere einzelne Statusdatenpakte aussenden, wie in der Figur beispielhaft durch einzelne Statusdatenpakte S veranschaulicht ist. Zu einem gegebenen Zeitpunkt kann die Positionsangabe auch als Trace T übermittelt werden. Der Trace T kann dann die aktuelle Positionsangabe P3 und auch vergangene Positionsangaben P2, P1 enthalten, was in der Figur als T(P3, P2, P1) bezeichnet ist. Der Trace T kann in einem einzelnen Statusdatenpaket übermittelt werden. Es kann auch vorgesehen sein, dass neben der aktuellen Position P3 in einem Statusdatenpaket auch die aktuelle Fahrgeschwindigkeit V des Fremdfahrzeugs 26 übermittelt wird.

Um auf der Grundlage der in den Statusdatenpaketen S enthaltenen Statusdaten den Geisterfahrer zu erkennen, kann in dem Kraftfahrzeug 10 eine Analyseeinrichtung 36 mit der Kommunikationseinrichtung 32 des Kraftfahrzeugs 10 gekoppelt sein. Die Analyseeinrichtung 36 kann beispielsweise durch ein Programmmodul einer zentralen Recheneinstellung bereitgestellt sein oder durch ein Steuergerät. Die Analyseeinrichtung 36 empfängt von der Kommunikationseinrichtung 32 die über die Kommunikationsverbindung 34 empfangenen Statuspakete S. Die Analyseeinrichtung 36 kann eine digitale Straßenkarte 38 aufweisen, durch welche die Umgebung 12 kartographiert oder beschrieben ist. In dem gezeigten Beispiel ist eine Position des Kraftfahrzeugs 10 als Kraftfahrzeug 10' in die Straßenkarte eingetragen. Die Positionsangaben P1, P2, P3 können durch die Analyseeinrichtung 36 ebenfalls in die Straßenkarte 38 als Straßenpositionen P1', P2', P3' eingetragen worden sein. Zum aktuellen Zeitpunkt ist die aktuelle Straßenposition die Positionsangabe P3. Auf Grundlage der nacheinander eingetragenen Straßenpositionen P1', P2', P3', kann die Analyseeinrichtung 36 die Fahrgeschwindigkeit V ermitteln. Die Fahrgeschwindigkeit V kann auch über eines der Statusdatenpakete empfangen worden sein.

In der Straßenkarte 38 können für die Straße14 und die Einbahnstraße 22 spurgenau die vorgegebenen Fahrtrichtungen als Fahrtrichtungsangaben 40, 42 eingetragen oder gespeichert sein. Die Analyseeinrichtung erkennt für das Fremdfahrzeug 26 an dessen aktueller Position P3, dass die Fahrgeschwindigkeit V der für die Einbahnstraße 22 vorgeschriebenen Fahrtrichtung, das heißt anhand der Fahrtrichtungsangabe 40, dass es sich bei dem Fremdfahrzeug 26 um einen Geisterfahrer handelt. Die Analyseeinrichtung 36 kann bei Erkennen des Geisterfahrers ein Signal A erzeugen und ausgeben.

Das Signal A kann beispielsweise an eine Fahrzeugkomponente 44 übertragen werden. Bei der Fahrzeugkomponente 44 kann es sich beispielsweise um eine Ausgabeeinrichtung für den Fahrer des Kraftfahrzeugs 10 handeln, welche den Fahrer vor dem Geisterfahrer warnt. Die Fahrzeugkomponente 44 kann auch eine Sendeeinrichtung sein, um den erkannten Geisterfahrer beispielsweise einer Verkehrsleitzentrale zu melden. Das Signal A kann auch über die Kommunikationseinrichtung 32 beispielsweise als Datensatz in einer Car-to-Car-Kommunikation an andere (nicht dargestellte) Verkehrsteilnehmer und/oder des Fremdfahrzeugs 26 übermittelt werden. Die Fahrzeugkomponente 44 kann auch eine Fahrerassistenzeinrichtung sein, die dazu ausgelegt ist, einen automatischen Fahreingriff des Fahrzeugs durchzuführen. Es kann durch die Fahrzeugkomponente 44 in Abhängigkeit von dem Signal A z.B. eine Bremsung oder ein Ausweichmanöver eingeleitet werden. Insbesondere bei selbstfahrenden Fahrzeugen ist die vorteilhaft.

Somit ergibt sich bei dem Kraftfahrzeug 10 mittels drahtloser Übertragung von Fahrzeug zu Fahrzeug eine Geisterfahrererkennung und Warnung vor einem Geisterfahrer. Diese Geisterfahrererkennung und Warnung ist zeitnah und genau und warnt den Fahrer des Kraftfahrzeugs 10 vor Geisterfahrern in seiner unmittelbaren Umgebung.

Die Warnung oder das erzeugen des Signals A kann davon abhängig gemacht werden, ob der erkannte Geisterfahrer für den Fahrer des Kraftfahrzeugs 10 eine Rolle spielt. Hierzu kann beispielsweise durch Extrapolieren der Fahrtrichtung auf der Grundlage der Fahrgeschwindigkeit V eine voraussichtliche Fahrtroute 46 des Fremdfahrzeugs 26 extrapoliert oder geschätzt werden. Ergibt sich ein Kreuzungspunkt 48 der Fahrroute 46 des Fremdfahrzeugs 26 mit der Eigenfahrtroute 20, so besteht eine Kollisionsgefahr. Falls ein Kreuzungspunkt 48 existiert, wird das Signal A erzeugt. Andernfalls kann das Signal A unterdrückt werden.

Die beschriebene drahtlose Kommunikation von Fahrzeug zu Fahrzeug, das heißt die Kommunikationsverbindung 34 kann zum Beispiel auf dem Standard IEEE802.11p oder zellulare Kommunikation beruhen. Durch die ermittelten Positionsangaben P1, P2, P3 können Bewegungsprofile vom Sendefahrzeug übermittelt und/oder vom Empfangsfahrzeug selbst ermittelt werden. Das Ermitteln des Bewegungsprofils ist möglich durch:
- Senden von Traces T vom Sendefahrzeug, das heißt dem Fremdfahrzeug 26,
- Empfangen von Positionen und ID des Sendefahrzeugs im Empfangsfahrzeug.

Das Empfangsfahrzeug ist hier das Kraftfahrzeug 10. Anhand dieser Daten wird das Sendefahrzeug in der Straßenkarte 38 getrackt.

Bei hochgenauer Positionierung des Sende- und Empfangsfahrzeugs kann ein direktes Mapping des Fremdfahrzeugs auf die digitale Straßenkarte 38 geschehen. Dadurch kann erkannt werden, ob es sich um einen Geisterfahrer handelt. Eine hochgenaue Positionierung bedeutet, dass die Streuung bei der Ermittlung der Positionsangaben P1, P2, P3 klein genug ist, um eine Fahrspur, genauer Lokalisation des Fremdfahrzeugs 26 zu ermöglichen. Es kann allein durch Positionsdaten erkannt werden:
- ob ein Fahrzeug auf der falschen Fahrbahn (beispielsweise einer Autobahn) sich befindet,
- ob ein Fahrzeug in die falsche Richtung einer Einbahnstraße fährt,
- ob ein Fahrzeug auf einer Autobahn wendet.

Zur Vereinfachung und Sicherstellung der Daten kann auch hier ein Bewegungsprofil auf der Grundlage der Positionsangabe P1, P2, P3 verwendet werden.

Sollte die Positionierung nicht hochgenau sein, das heißt eine Streuung der Positionseinrichtung P1, P2, P3 größer sein als die Fahrspurbreite und/oder sogar mit Fehlern behaftet sein, kann durch den Trace T oder das durch die Analyseeinrichtung 36 ermittelte Bewegungsprofil erkannt werden, ob:
- das Fremdfahrzeug entgegen einer Einbahnstraße fährt,
- das Fremdfahrzeug in die falsche Auffahrt auf die Autobahn fährt,
- sollte die Autobahn unterschiedliche Topologien von hin- und rückführenden Fahrbahn aufweisen, kann auch hier anhand von Traces ein Falschfahrer erkannt werden.

Nachdem der Geisterfahrer erkannt wurde, kann der Fahrer gewarnt werden, falls dies für die Fahrsituation relevant ist. Weiterhin kann mittels drahtloser Kommunikation eine Warnung vor dem Geisterfahrer versendet werden, um alle anderen umliegenden Fahrzeuge zu warnen.

Des Weiteren ist eine Verbreitung der Warnung über weitere Kommunikationskanäle (Mobilfunk, Connect-Car) möglich, um möglichst viele Verkehrsteilnehmer zu warnen oder Einsatzkräfte zu alarmieren. In der direkten Warnung an Personen wie Einsatzkräfte und Fahrzeugführer ist ebenfalls die Alarmierung und anschließende Weiterverbreitung durch die Infrastruktur und Verkehrsleitzentralen denkbar.

Insgesamt zeigt das Beispiel, wie durch die Erfindung in einem Kraftfahrzeug eine Geisterfahrt eines Fremdfahrzeugs auf der Grundlage z.B. einer Car-to-Car-Kommunikation erkannt werden kann.

## Patentansprüche

1. Kraftfahrzeug (10) mit
einer Kommunikationseinheit (36), die dazu ausgelegt ist, von zumindest einem in einer Umgebung (12) des Kraftfahrzeugs (10) befindlichen Fremdfahrzeug (26) jeweils Statusdaten (S) zu empfangen, welche eine Positionsangabe (P1, P2, P3) des Fremdfahrzeugs (26) enthalten,
und einer Analyseeinrichtung (36), die eine digitale Straßenkarte (38) mit Fahrtrichtungsangaben (40, 42) zu Fahrtrichtungen, die für Straßen (14, 22) in der Umgebung (12) vorgeschrieben sind, aufweist, wobei die Analyseeinrichtung (36) dazu ausgelegt ist, für jedes Fremdfahrzeug (26) jeweils auf der Grundlage der Positionsangabe (P1, P2, P3) des Fremdfahrzeugs (26) dessen Straßenposition in der digitalen Straßenkarte (38) einzutragen und auf der Grundlage der für die Straßenposition vorgeschriebenen Fahrtrichtungsangabe (40, 42) und auf der Grundlage der Statusdaten (S) des Fremdfahrzeugs (26) zu überprüfen, ob das Fremdfahrzeug (26) als Geisterfahrer entgegen der vorgeschriebenen Fahrtrichtung fährt, und ein Signal (A) zu erzeugen, falls das Fremdfahrzeug (26) als Geisterfahrer erkannt wird, wobei die Analyseeinrichtung (36) dazu ausgelegt ist, für jedes Fremdfahrzeug (26) jeweils auf der Grundlage mehrerer Positionsangaben (P1, P2, P3) des Fremdfahrzeugs (26) ein Bewegungsmuster zu ermitteln und auf der Grundlage des Bewegungsmusters eine Manövererkennung durchzuführen und das Signal (A) zu unterdrücken, falls ein vorbestimmtes Manöver erkannt wurde.

2. Kraftfahrzeug (10) nach Anspruch 1, wobei die Analyseeinrichtung (36) dazu ausgelegt ist, auf der Grundlage mehrerer Positionsangaben (P1, P2, P3) jedes Fremdfahrzeugs (26) zu ermitteln, ob sich das Fremdfahrzeug (26) auf der falschen Fahrbahn einer mehrspurigen Straße befindet und/oder in die falsche Fahrtrichtung einer Einbahnstraße (22) fährt und/oder die falsche Auffahrt einer Autobahn und/oder Kraftstraße entlang fährt und/oder auf einer Autobahn und/oder Kraftstraße wendet und/oder auf einer Autobahn und/oder Kraftstraße rückwärts fährt und/oder auf einer Autobahn und/oder Kraftstraße entgegen einer vorgeschriebenen Fahrtrichtung fährt.

3. Kraftfahrzeug (10) nach einem der vorhergehenden Ansprüche, wobei die Kommunikationseinheit (32) dazu ausgelegt ist, von dem zumindest einen Fremdfahrzeug (26) Statusdaten (S) mit einer Fahrtrichtungsangabe (V) zu empfangen.

4. Kraftfahrzeug (10) nach einem der vorhergehenden Ansprüche, wobei die Kommunikationseinheit (32) dazu ausgelegt ist, von dem zumindest einen Fremdfahrzeug (26) Statusdaten (S) mit einem Trace (T), der eine Reihe aus mehreren, zeitlich nacheinander ermittelten Positionsangaben (P1, P2, P3) enthält, zu empfangen und wobei die Analyseeinrichtung (36) dazu ausgelegt ist, auf der Grundlage des Traces (T) eine Fahrtrichtung zu ermitteln.

5. Kraftfahrzeug (10) nach einem der vorhergehenden Ansprüche, wobei die Kommunikationseinheit (32) dazu ausgelegt ist, von dem zumindest einen Fremdfahrzeug (26) mehrmals nacheinander jeweils eine Positionsangabe (P1, P2, P3) von einem Fremdfahrzeug (26) zu empfangen und wobei die Analyseeinrichtung (36) dazu ausgelegt ist, auf der Grundlage der Positionsangaben (P1, P2, P3) in der digitalen Karte (38) eine Fahrtrichtung zu ermitteln.

6. Kraftfahrzeug (10) nach einem der vorhergehenden Ansprüche, wobei die Analyseeinrichtung (36) dazu ausgelegt ist, für jedes Fremdfahrzeug (26) jeweils auf der Grundlage mehrerer Positionsangaben (P1, P2, P3) des Fremdfahrzeugs (26) einen Streuungswert, der angibt, wie ermittelte Straßenpositionen des Fremdfahrzeugs (26) gestreut sind, zu ermitteln und das Signal (A) nur auszugeben, falls der Streuungswert kleiner als ein vorbestimmter Schwellenwert ist.

7. Kraftfahrzeug (10) nach einem der vorhergehenden Ansprüche, wobei die Analyseeinrichtung (36) dazu ausgelegt ist, als vorbestimmtes Manöver ein Einparkmanöver oder ein Rangiermanöver zu erkennen.

8. Kraftfahrzeug (10) nach einem der vorhergehenden Ansprüche, wobei die Analyseeinrichtung (36) dazu ausgelegt ist, für das zumindest eine Fremdfahrzeug (26) zu überprüfen, ob eine voraussichtliche Fahrtroute (46) des Fremdfahrzeugs (26) eine Eigenfahrtroute (20) des Kraftfahrzeugs (10) kreuzt, und nur bei sich kreuzenden Fahrtrouten (20, 46) das Signal (A) zu erzeugen.

9. Kraftfahrzeug (10) nach einem der vorhergehenden Ansprüche, wobei die Analyseeinrichtung (36) dazu ausgelegt ist, das Signal (A) über die Kommunikationseinheit (32) an zumindest einen anderen Verkehrsteilnehmer (26) auszusenden und/oder den Geisterfahrer an eine zentrale Verkehrsüberwachung und/oder eine Verkehrsleitzentrale und/oder Einsatzkräfte und/oder einen Server des Internets zu melden.

10. Verfahren zum Betreiben eines Kraftfahrzeugs (10), um vor einem Geisterfahrer zu warnen, wobei
- eine Kommunikationseinheit (32) des Kraftfahrzeugs (10) von zumindest einem in einer Umgebung (12) des Kraftfahrzeugs (10) befindlichen Fremdfahrzeug (26) jeweils Statusdaten (S) empfängt, welche eine Positionsangabe (P1, P2, P3) des Fremdfahrzeugs (26) enthalten,
wobei eine Analyseeinrichtung (36) des Kraftfahrzeugs (10) eine digitale Straßenkarte (38) mit Fahrtrichtungsangaben (40, 42) zu Fahrtrichtungen, die für Straßen (14, 22) in der Umgebung (12) vorgeschrieben sind, bereitstellt, und
die Analyseeinrichtung (36) für jedes Fremdfahrzeug (26) jeweils auf der Grundlage der Positionsangabe (P1, P2, P3) des Fremdfahrzeugs (26) dessen Straßenposition in der digitalen Straßenkarten (38) einträgt und auf der Grundlage der für die Straßenposition vorgeschriebene Fahrtrichtungsangabe (40, 42) und auf der Grundlage der Statusdaten (S) des Fremdfahrzeugs (26) überprüft, ob das Fremdfahrzeug (26) als Geisterfahrer entgegen der vorgeschriebenen Fahrtrichtung (40, 42) fährt, und ein Signal (A) erzeugt, falls das Fremdfahrzeug (26) als Geisterfahrer erkannt wird, wobei die Analyseeinrichtung (36) für jedes Fremdfahrzeug (26) jeweils auf der Grundlage mehrerer Positionsangaben (P1, P2, P3) des Fremdfahrzeugs (26) ein Bewegungsmuster ermittelt und auf der Grundlage des Bewegungsmusters eine Manövererkennung durchführt und das Signal (A) unterdrückt, falls ein vorbestimmtes Manöver erkannt wurde.

## Claims

1. Motor vehicle (10) having
a communication unit (36) that is designed to receive respective status data (S) from at least one other vehicle (26) located in a vicinity (12) of the motor vehicle (10), said status data containing an item of position information (P1, P2, P3) for the other vehicle (26), and
an analysis apparatus (36) having a digital road map (38) with driving direction information (40, 42) relating to driving directions that are prescribed for roads (14, 22) in the vicinity (12), wherein the analysis apparatus (36) is designed to enter, for each other vehicle (26), its road position in the digital road map (38) on the basis of the item of position information (P1, P2, P3) for the other vehicle (26), and to check, on the basis of the item of information on the driving direction (40, 42) prescribed for the road position and on the basis of the status data (S) of the other vehicle (26), whether the other vehicle (26) is a wrong-way driver driving against the prescribed driving direction, and to generate a signal (A) in the event that the other vehicle (26) is detected as a wrong-way driver, wherein the analysis apparatus (36) is designed to determine a movement pattern for each other vehicle (26) on the basis of several items of position information (P1, P2, P3) for the other vehicle (26) and, on the basis of the movement pattern, to perform a manoeuvre detection and to suppress the signal (A) if a predetermined manoeuvre has been detected.

2. Motor vehicle (10) according to claim 1, wherein the analysis apparatus (36) is designed to determine, on the basis of several items of position information (P1, P2, P3) for each other vehicle (26), whether the other vehicle (26) is located in the wrong lane of a multi-lane road and/or is driving in the wrong driving direction of a one-way road (22) and/or is driving along the wrong slip road of a motorway and/or motor road and/or is turning on a motorway and/or motor road and/or is reversing on a motorway and/or motor road and/or is driving against a prescribed driving direction on a motorway and/or motor road.

3. Motor vehicle (10) according to any of the preceding claims, wherein the communication unit (32) is designed to receive status data (S) with an item of information on the driving direction (V) from the at least one other vehicle (26).

4. Motor vehicle (10) according to any of the preceding claims, wherein the communication unit (32) is designed to receive, from the at least one other vehicle (26), status data (S) with a trace (T) which contains a series of several items of position information (P1, P2, P3) determined one after the other, and wherein the analysis apparatus (36) is designed to determine a driving direction on the basis of the trace (T).

5. Motor vehicle (10) according to any of the preceding claims, wherein the communication unit (32) is designed to receive, from the at least one other vehicle (26), an item of position information (P1, P2, P3) for another vehicle (26) several times in succession and wherein the analysis apparatus (36) is designed to determine a driving direction on the basis of the position information (P1, P2, P3) in the digital map (38).

6. Motor vehicle (10) according to any of the preceding claims, wherein the analysis apparatus (36) is designed to determine, on the basis of several items of position information (P1, P2, P3) for the other vehicle (26), a scatter value for each other vehicle (26) which indicates how determined road positions of the other vehicle (26) are scattered and to output the signal (A) only if the scatter value is smaller than a predetermined threshold value.

7. Motor vehicle (10) according to any of the preceding claims, wherein the analysis apparatus (36) is designed to detect a parking manoeuvre or a positioning manoeuvre as a predetermined manoeuvre.

8. Motor vehicle (10) according to any of the preceding claims, wherein the analysis apparatus (36) is designed to check, for the at least one other vehicle (26), whether a probable travel route (46) of the other vehicle (26) crosses an own route (20) of the motor vehicle (10), and to generate the signal (A) only in the case of crossing travel routes (20, 46).

9. Motor vehicle (10) according to any of the preceding claims, wherein the analysis apparatus (36) is designed to transmit the signal (A) via the communication unit (32) to at least one other road user (26) and/or to report the wrong-way driver to a central traffic monitoring system and/or a traffic management centre and/or emergency services and/or an Internet server.

10. Method for operating a motor vehicle (10) in order to warn of a wrong-way driver, wherein
- a communication unit (32) of the motor vehicle (10) receives respective status data (S) from at least one other vehicle (26) located in a vicinity (12) of the motor vehicle (10), said status data containing an item of position information (P1, P2, P3) for the other vehicle (26), wherein an analysis apparatus (36) of the motor vehicle (10) provides a digital road map (38) with driving direction information (40, 42) relating to driving directions that are prescribed for roads (14, 22) in the vicinity (12), and
the analysis apparatus (36) enters, for each other vehicle (26), its road position in the digital road map (38) on the basis of the item of position information (P1, P2, P3) for the other vehicle (26), and checks, on the basis of the item of information on the driving direction (40, 42) prescribed for the road position and on the basis of the status data (S) of the other vehicle (26), whether the other vehicle (26) is a wrong-way driver driving against the prescribed driving direction (40, 42), and generates a signal (A) in the event that the other vehicle (26) is detected as a wrong-way driver, wherein the analysis apparatus (36) determines a movement pattern for each other vehicle (26) on the basis of several items of position information (P1, P2, P3) for the other vehicle (26) and, on the basis of the movement pattern, performs a manoeuvre detection and suppresses the signal (A) if a predetermined manoeuvre has been detected.

## Revendications

1. Véhicule automobile (10) avec une unité de communication (36) qui est conçue pour recevoir respectivement des données d'état (S) d'au moins un autre véhicule (26) se trouvant dans un environnement (12) du véhicule automobile (10), lesquelles contiennent une indication de position (P1, P2, P3) de l'autre véhicule (26), et un dispositif d'analyse (36) qui présente une carte routière numérique (38) avec des indications de direction de déplacement (40, 42) pour des directions de déplacement qui sont prescrites pour des rues (14, 22) dans l'environnement (12), selon lequel le dispositif d'analyse (36) est conçu pour enregistrer, pour chaque autre véhicule (26), respectivement sur la base de l'indication de position (P1, P2, P3) de l'autre véhicule (26), sa position dans la rue dans la carte routière numérique (38), et, sur la base de l'indication de direction de déplacement (40, 42) prescrite pour la position dans la rue et sur la base des données d'état (S) de l'autre véhicule (26), examiner si de l'autre véhicule (26) circule, en tant que conducteur fantôme, dans la direction opposée à la direction de déplacement prescrite, et produire un signal (A), dans le cas où l'autre véhicule (26) serait reconnu comme conducteur fantôme, selon lequel le dispositif d'analyse (36) est conçu pour établir, pour chaque autre véhicule (26), un modèle de mouvement respectivement sur la base de plusieurs indications de position (P1, P2, P3) de l'autre véhicule (26), et effectuer une reconnaissance de manœuvre sur la base du modèle de mouvement, et supprimer le signal (A) dans le cas où une manœuvre prédéterminée serait reconnue.

2. Véhicule automobile (10) selon la revendication 1, selon lequel le dispositif d'analyse (36) est conçu pour établir, sur la base de plusieurs indications de position (P1, P2, P3) de l'autre véhicule (26), si l'autre véhicule (26) se trouve sur la mauvaise voie de circulation d'une chaussée à plusieurs voies et/ou circule dans la mauvaise direction de déplacement d'une chaussée à sens unique (22), et/ou circule le long de la mauvaise sortie d'une autoroute et/ou d'une route à grande circulation, et/ou tourne sur une autoroute et/ou une route à grande circulation, et/ou circule en reculant sur une autoroute et/ou une route à grande circulation, et/ou circule sur une autoroute et/ou une route à grande circulation dans la direction opposée à une direction de déplacement prescrite.

3. Véhicule automobile (10) selon l'une des revendications précédentes, selon lequel l'unité de communication (32) est conçue pour recevoir du au moins un autre véhicule (26) des données d'état (S) avec une indication de direction de déplacement (V).

4. Véhicule automobile (10) selon l'une des revendications précédentes, selon lequel l'unité de communication (32) est conçue pour recevoir du au moins un autre véhicule (26) des données d'état (S) avec une trace (T) qui contient une série de plusieurs indications de position (P1, P2, P3) établies successivement dans le temps, et selon lequel le dispositif d'analyse (36) est conçu pour établir une direction de déplacement sur la base de la trace (T).

5. Véhicule automobile (10) selon l'une des revendications précédentes, selon lequel l'unité de communication (32) est conçue pour recevoir successivement à plusieurs reprises du au moins un autre véhicule (26) respectivement une indication de position (P1, P2, P3) d'un autre véhicule (26), et selon lequel le dispositif d'analyse (36) est conçu pour établir une direction de déplacement dans la carte numérique (38) sur la base des indications de position (P1, P2, P3).

6. Véhicule automobile (10) selon l'une des revendications précédentes, selon lequel le dispositif d'analyse (36) est conçu pour établir, pour chaque autre véhicule (26), respectivement sur la base de plusieurs indications de position (P1, P2, P3) de l'autre véhicule (26), une valeur de dispersion qui indique comment des positions dans la rue établies de l'autre véhicule (26) sont dispersées, et ne délivrer le signal (A) que dans le cas où la valeur de dispersion serait inférieure à une valeur de seuil prédéterminée.

7. Véhicule automobile (10) selon l'une des revendications précédentes, selon lequel le dispositif d'analyse (36) est conçu pour reconnaître, comme manœuvre prédéterminée, une manœuvre de stationnement ou une manœuvre de garage.

8. Véhicule automobile (10) selon l'une des revendications précédentes, selon lequel le dispositif d'analyse (36) est conçu pour examiner, pour le au moins un autre véhicule (26), si un itinéraire de déplacement probable (46) de l'autre véhicule (26) croise un itinéraire de déplacement propre (20) du véhicule automobile (10), et ne produire le signal (A) que si les itinéraires (20, 46) se croisent.

9. Véhicule automobile (10) selon l'une des revendications précédentes, selon lequel le dispositif d'analyse (36) est conçu pour émettre le signal (A) par l'intermédiaire de l'unité de communication (32) à destination d'au moins un autre participant au trafic (26) et/ou signaler le conducteur fantôme à une surveillance centrale du trafic et/ou une centrale de gestion du trafic et/ou des forces d'intervention et/ou un serveur de l'internet.

10. Procédé pour faire fonctionner un véhicule automobile (10), afin de mettre en garde contre un conducteur fantôme, selon lequel
- une unité de communication (32) du véhicule automobile (10) reçoit respectivement des données d'état (S) d'au moins un autre véhicule (26) se trouvant dans un environnement (12) du véhicule automobile (10), lesquelles contiennent une indication de position (P1, P2, P3) de l'autre véhicule (26), selon lequel un dispositif d'analyse (36) du véhicule automobile (10) met à disposition une carte routière numérique (38) avec des indications de direction de déplacement (40, 42) pour des directions de déplacement qui sont prescrites pour des rues (14, 22) dans l'environnement (12), et le dispositif d'analyse (36) enregistre, pour chaque autre véhicule (26), respectivement sur la base de l'indication de position (P1, P2, P3) de l'autre véhicule (26), sa position dans la rue dans la carte routière numérique (38), et, sur la base de l'indication de direction de déplacement (40, 42) prescrite pour la position dans la rue et sur la base des données d'état (S) de l'autre véhicule (26), examine si l'autre véhicule (26) circule, en tant que conducteur fantôme, dans la direction opposée à la direction de déplacement prescrite (40, 42), et produit un signal (A), dans le cas où l'autre véhicule (26) serait reconnu comme conducteur fantôme, selon lequel le dispositif d'analyse (36) établit, pour chaque autre véhicule (26), un modèle de mouvement respectivement sur la base de plusieurs indications de position (P1, P2, P3) de l'autre véhicule (26), et effectue une reconnaissance de manœuvre sur la base du modèle de mouvement, et supprime le signal (A) dans le cas où une manœuvre prédéterminée serait reconnue.
